# EUROPÄISCHE PATENTANMELDUNG

(11) **EP 4 729 718 A2**
(43) Veröffentlichungstag der Anmeldung: **22.04.2026**
(21) Anmeldenummer: 25177829.6
(22) Anmeldetag: 21.05.2025
(51) Int. Cl.: E04H 4/12

(54) **ÜBERLAUFVORRICHTUNG FÜR EIN SCHWIMMBECKEN, ABDECKROST, ÜBERLAUFRINNE, DISTANZPROFIL UND SCHWIMMBECKEN**

(30) Priorität: 04.07.2024 DE 102024118997
(71) Anmelder: Zeller Bäderbau GmbH, 89520 Heidenheim (DE)
(72) Erfinder: Lassnig, Josef, 6410 Telfs (AT)
(74) Vertreter: Lorenz & Kollegen

(57) **Zusammenfassung**

Die Erfindung betrifft eine Überlaufvorrichtung (1) für ein Schwimmbecken (2) mit einer Überlaufrinne (3) und einem Abdeckrost (4), wobei die Überlaufrinne (3) eine Auflageeinrichtung (5) aufweist, auf der der Abdeckrost (4) aufliegt und dabei die Überlaufrinne (3) an einer Oberseite wenigstens teilweise abdeckt, und mit einer Überlaufkante (6), über die Badewasser (7) aus dem Schwimmbecken (2) in die Überlaufrinne (3) einlaufen kann. Dabei weist die Überlaufrinne (3) eine an die Überlaufkante (6) anschließende vordere Längswand (8), die gemeinsam eine vordere Längsseite (9) der Überlaufvorrichtung (1) ausbilden, und eine gegenüberliegende hintere Längswand (10) auf. Erfindungsgemäß ist vorgesehen, dass die Position des Abdeckrosts (4) relativ zu der Auflageeinrichtung (5) durch eine Begrenzungseinrichtung (11) derart eingeschränkt ist, dass zwischen der vorderen Längsseite (9) der Überlaufvorrichtung (1) und einer der vorderen Längsseite (9) zugewandten vorderen Längskante (12) des Abdeckrosts (4) ein Spalt (13) ausgebildet ist. Der Spalt (13) erstreckt sich entlang der vorderen Längskante (12) des Abdeckrosts (4) und durch den Spalt (13) kann über die Überlaufkante (6) strömendes Badewasser (7) in die Überlaufrinne (3) einlaufen.

## Beschreibung

Die Erfindung betrifft eine Überlaufvorrichtung für ein Schwimmbecken mit einer Überlaufrinne und einem Abdeckrost gemäß dem Oberbegriff von Anspruch 1.

Die Erfindung betrifft auch ein Abdeckrost für eine erfindungsgemäße Überlaufvorrichtung für ein Schwimmbecken.

Die Erfindung betrifft zudem eine Überlaufrinne für eine erfindungsgemäße Überlaufvorrichtung für ein Schwimmbecken.

Die Erfindung betrifft des Weiteren ein Distanzprofil für eine erfindungsgemäße Überlaufvorrichtung für ein Schwimmbecken.

Die Erfindung betrifft ferner ein Schwimmbecken zur Aufnahme von Badewasser.

Überlaufvorrichtungen an Schwimmbecken sind im Allgemeinen notwendig, um Badewasser, was beispielsweise durch Schwimmer, Badegäste, oder Wind in Unruhe und zum Überlaufen oder Überschwappen gebracht wurde, aufzufangen und dadurch ein unkontrolliertes und in der Regel unerwünschtes Verteilen des übergeschwappten Badewassers am Beckenrand zu verhindern. Ferner sind die Überlaufvorrichtungen Teil eines Kreislaufs um das Badewasser kontinuierlich zu reinigen bzw. zu filtern.

Aus dem Stand der Technik sind verschiedene Überlaufvorrichtungen für Schwimmbecken mit einer Überlaufrinne und einem Abdeckrost bekannt.

Aus der DE 091 05 837 U1 und der AT 524845 B1 sind Überlaufvorrichtungen bekannt, bei denen der Abdeckrost, insbesondere auf der dem Schwimmbecken zugewandten Seite, auf einer winkeligen Abkantung in einem oberen Kantenbereich der Überlaufrinne aufliegt.

Aus dem Stand der Technik sind ferner Überlaufvorrichtungen bekannt, bei denen der Abdeckrost, insbesondere auf der dem Schwimmbecken zugewandten Seite, in einer Nut im oberen Kantenbereich der Überlaufrinne eingeklemmt ist.

Überschüssiges Badewasser, das aus dem Schwimmbecken läuft oder schwappt, wird dabei durch die Überlaufrinne aufgefangen. Der Abdeckrost verhindert ein Hineinfallen oder Hineintreten von Badegästen in die Überlaufrinne und macht sie dadurch zum Einsteigen und Aussteigen aus dem Schwimmbecken passierbar.

Bei den vorgenannten Lösungen trifft ein Großteil des überschüssigen Badewassers in der Regel zuerst auf die Gitterstäbe des Abdeckrosts und gelangt dann von dort aus tropfend, laufend, spritzend, oder schwappend in die Überlaufrinne.

Bedeutsam bei Überlaufvorrichtungen für Schwimmbecken sind die von aus dem Schwimmbecken in die Überlaufrinne einlaufendem Badewasser verursachten Geräusche, welche einen wesentlichen Teil zum Geräuschpegel in der Umgebung von Schwimmbecken beitragen. Dieser Geräuschpegel kann beispielsweise negative Auswirkungen auf das Badeerlebnis von Schwimmbadgästen oder die Konzentration von Sportschwimmern haben.

Diese Problematik betrifft insbesondere auch die zuvor beschriebenen Lösungen für Überlaufvorrichtungen nach dem Stand der Technik, welche mit unvorteilhaften Geräuschen durch herabtropfendes und/oder wegspritzendes Badewasser einhergehen. Ein Großteil dieser Geräusche geht insbesondere auf das Badewasser zurück, welches zuerst auf den Abdeckrosts auftrifft bevor es in die Überlaufrinne gelangt.

Der vorliegenden Erfindung liegt die Aufgabe zugrunde, eine Überlaufvorrichtung für Schwimmbecken mit gegenüber dem Stand der Technik verbesserter Geräuschreduzierung zu schaffen.

Erfindungsgemäß wird diese Aufgabe durch eine Überlaufvorrichtung mit den in Anspruch 1 genannten Merkmalen gelöst.

Der vorliegenden Erfindung liegt auch die Aufgabe zugrunde, ein Abdeckrost für eine erfindungsgemäße Überlaufvorrichtung für Schwimmbecken mit gegenüber dem Stand der Technik verbesserter Geräuschreduzierung zu schaffen.

Erfindungsgemäß wird diese Aufgabe durch ein Abdeckrost mit den in Anspruch 12 genannten Merkmalen gelöst.

Der vorliegenden Erfindung liegt zudem die Aufgabe zugrunde, eine Überlaufrinne für eine erfindungsgemäße Überlaufvorrichtung für Schwimmbecken mit gegenüber dem Stand der Technik verbesserter Geräuschreduzierung zu schaffen.

Erfindungsgemäß wird diese Aufgabe durch eine Überlaufrinne mit den in Anspruch 13 genannten Merkmalen gelöst.

Der vorliegenden Erfindung liegt des Weiteren die Aufgabe zugrunde, ein Distanzprofil für eine erfindungsgemäße Überlaufvorrichtung für Schwimmbecken mit gegenüber dem Stand der Technik verbesserter Geräuschreduzierung zu schaffen.

Erfindungsgemäß wird diese Aufgabe durch ein Distanzprofil mit den in Anspruch 14 genannten Merkmalen gelöst.

Der vorliegenden Erfindung liegt ferner die Aufgabe zugrunde, ein Schwimmbecken zur Aufnahme von Badewasser zu schaffen, welches gegenüber Schwimmbecken nach dem Stand der Technik geräuschreduziert ist.

Erfindungsgemäß wird diese Aufgabe durch ein Schwimmbecken mit den in Anspruch 15 genannten Merkmalen gelöst.

Die erfindungsgemäße Überlaufvorrichtung für Schwimmbecken weist eine Überlaufrinne und einen Abdeckrost auf, wobei die Überlaufrinne eine Auflageeinrichtung aufweist, auf der der Abdeckrost aufliegt und dabei die Überlaufrinne an einer Oberseite wenigstens teilweise abdeckt. Ferner ist eine Überlaufkante vorgesehen, über die Badewasser aus dem Schwimmbecken in die Überlaufrinne einlaufen kann, wobei die Überlaufrinne eine an die Überlaufkante anschließende vordere Längswand, die gemeinsam eine vordere Längsseite der Überlaufvorrichtung ausbilden, und eine gegenüberliegende hintere Längswand aufweist. Erfindungsgemäß ist die Position des Abdeckrosts relativ zu der Auflageeinrichtung durch eine Begrenzungseinrichtung derart eingeschränkt, dass zwischen der vorderen Längsseite der Überlaufvorrichtung und einer der vorderen Längsseite zugewandten vorderen Längskante des Abdeckrosts ein Spalt ausgebildet ist, der sich entlang der vorderen Längskante des Abdeckrosts erstreckt und durch den über die Überlaufkante strömendes Badewasser in die Überlaufrinne einlaufen kann.

Die erfindungsgemäße Überlaufvorrichtung für Schwimmbecken reduziert in vorteilhafter Weise den Geräuschpegel in der Umgebung von Schwimmbecken.

Messungen haben ergeben, dass die Ablaufgeräusche des Badewassers in die Überlaufrinne nur mehr ca. 43 dB bis 46 dB betragen. Die erfindungsgemäße Überlaufvorrichtung ist somit um ca. 20 dB leiser als die bisherigen Überlaufvorrichtungen bzw. Überlaufrinnen.

Es hat sich insbesondere gezeigt, dass die erfindungsgemäße Überlaufvorrichtung ein ungehindertes Ablaufen des Badewassers nahe der Überlaufkante ermöglicht. Dies verringert den Anteil des Badewassers, welches zuerst auf den Abdeckrost auftrifft bevor es in die Überlaufrinne gelangt, beziehungsweise erhöht den Anteil des Badewassers, welches vergleichsweise geräuschlos entlang der vorderen Längswand der Überlaufrinne abläuft. Dadurch werden Tropf- und Spritzgeräusche wesentlich reduziert. Diese Wirkung wird durch den erfindungsgemäß ausgebildeten Spalt zwischen der vorderen Längsseite der Überlaufvorrichtung und dem Abdeckrost hervorgerufen, der sich, vorzugsweise konstant, entlang der Längskante des Abdeckrostes erstreckt.

Der Spalt kann dabei zwischen dem Abdeckrost und einer vorderen Längswand der Überlaufrinne und/oder der Überlaufkante, je nach dem konstruktiven Aufbau der Überlaufvorrichtung bzw. der Ausbildung der Überlaufkante und/oder der Positionierung des Abdeckrosts relativ zur vorderen Längswand bzw. der Überlaufkante, ausgebildet sein.

Es sei darauf hingewiesen, dass sich die erfindungsgemäße Überlaufvorrichtung zwar in besonders vorteilhafter Weise für Schwimmbecken mit Wasser beziehungsweise Badewasser eignet, jedoch auch für andere Flüssigkeitsbecken oder Flüssigkeitswannen geeignet ist, um den Geräuschpegel durch überlaufende Flüssigkeiten zu reduzieren.

Die erfindungsgemäße Überlaufvorrichtung ist insbesondere für Schwimmbecken geeignet, die aus Metall ausgebildet sind, vorzugsweise aus Edelstahl. Das Schwimmbecken kann aber auch anders ausgebildet, beispielsweise gefliest oder als Folienbecken ausgebildet, sein.

Die Überlaufrinne kann auch als Überlauf oder Ablaufrinne bezeichnet werden.

Die Überlaufrinne ist vorzugsweise aus Metall, besonders bevorzugt aus Edelstahl, ausgebildet. Vorzugsweise ist die Überlaufrinne einstückig bzw. im Wesentlichen einstückig ausgebildet. Die Überlaufrinne kann jedoch auch aus mehreren Teilen ausgebildet sein, die stoffschlüssig, insbesondere durch Schweißen, und/oder formschlüssig und/oder kraftschlüssig miteinander verbunden sind.

Die vordere Längsseite der Überlaufrinne ist vorzugsweise durch die vordere Längswand ausgebildet, deren oberes Ende vorzugsweise die Überlaufkante ausbildet bzw. einstückig mit der Überlaufkante verbunden ist.

Es kann vorgesehen sein, dass die Überlaufrinne eine Abführeinrichtung für die Abführung von Badewasser aus der Überlaufrinne, insbesondere in ein Kanalsystem, oder eine

Rückführeinrichtung für die Rückführung von Badewasser aus der Überlaufrinne in das Schwimmbecken aufweist. Vorzugsweise wird das Badewasser einem Reinigungssystem zugeführt und anschließend gereinigt bzw. aufbereitet wieder in das Schwimmbecken eingeleitet, sodass die Überlaufrinne bzw. die Überlaufvorrichtung Teil eines Kreislaufs ist.

In einer bevorzugten Ausgestaltungsform sind ein Beckenkopf des Schwimmbeckens und/oder die Überlaufkante und/oder die Überlaufrinne einstückig ausgebildet. Die Überlaufkante kann sowohl Teil eines Beckenkopfes oder mit diesem stoffschlüssig verbunden, insbesondere verschweißt, sein als auch einstückig mit der Überlaufrinne ausgebildet oder stoffschlüssig verbunden, insbesondere verschweißt, sein. Auch die Überlaufrinne kann als Teil des Beckenkopfes ausgebildet sein. Das Schwimmbecken, insbesondere der Beckenkopf, die Überlaufkante und/oder die Überlaufrinne können aber auch mehrstückig und/oder unterschiedlich ausgeformt sein, wobei die Überlaufkante als Verbindungsstück zwischen dem Schwimmbecken und der Überlaufrinne ausgebildet ist. Insbesondere können zumindest Teile des Schwimmbeckens, der Überlaufkante und der Überlaufrinne Schweißnähte aufweisen.

Es hat sich als vorteilhaft erwiesen, wenn der Beckenkopf und/oder die Überlaufkante und/oder die Überlaufrinne eine Handfasse aufweisen. Es kann insbesondere auch vorgesehen sein, dass die Überlaufkante als Handfasse ausgebildet ist.

Ein oberer Bereich des Schwimmbeckens, die Überlaufkante und/oder ein oberer Bereich der Überlaufrinne, insbesondere ein Bereich der Überlaufrinne oberhalb des Abdeckrosts, kann in anderen Worten auch als Beckenkopf bezeichnet werden.

Die Überlaufkante kann durch den Wasserspiegel im Schwimmbecken definiert sein.

Der Abdeckrost bzw. die Rinnenabdeckung kann insbesondere als Gitter, Lamellenstruktur, oder Lochplatte ausgebildet sein. Es hat sich als vorteilhaft erwiesen, wenn die Gitterabstände bzw. Öffnungen bzw. Löcher des Abdeckrosts vorzugsweise kleiner als 8 mm, besonders bevorzugt kleiner als 5 mm sind.

Vorzugsweise ist der Abdeckrost trittfest und weiter vorzugsweise rutschhemmend.

Der Abdeckrost kann insbesondere aus einem Kunststoff, beispielsweise aus Polypropylen, gefertigt sein. Der Abdeckrost kann aber auch aus Metall ausgebildet sein oder metallische Elemente aufweisen.

Es sei darauf hingewiesen, dass der Abdeckrost auf der Auflageeinrichtung verschiebbar sein kann, beispielsweise durch Betreten durch Badegäste, wobei die Begrenzungseinrichtung die Position des Abdeckrosts relativ zur Auflageeinrichtung aber derart einschränkt, dass der Spalt beim Verschieben verbleibt bzw. eine Mindestbreite des Spalts verbleibt.

Bevorzugt sind Ausführungen, bei denen der Abdeckrost auf der Auflageeinrichtung möglichst wenig verschiebbar ist.

Vorzugsweise ist der Abdeckrost von der Auflageeinrichtung der Überlaufrinne abnehmbar, insbesondere zu Reinigungszwecken.

Es ist von Vorteil, wenn der Abdeckrost auf seiner Oberseite mit Rillen versehen ist, wobei die Rillen jeweils parallel zueinander und orthogonal zu der vorderen Längskante des Abdeckrosts verlaufen um Badewasser auf der Oberseite des Abdeckrosts in Richtung des Spalts zu leiten. Insbesondere kann der Abdeckrost in einer solchen Ausgestaltung auch ohne Öffnungen bzw. Löcher ausgebildet sein.

Es hat sich zur Verringerung des Wasserverlusts, insbesondere an Springer-Schwimmbecken, ferner als vorteilhaft erwiesen, wenn der Abdeckrost ein Gefälle zum Schwimmbecken hin aufweist, wobei die Abweichung von der Waagerechten vorzugsweise 2 % - 4 % beträgt. Es kann jedoch ebenfalls vorteilhaft sein, wenn der Abdeckrost bzw. die Trittfläche waagerecht ist.

Im Unterschied zum Stand der Technik liegt der Abdeckrost der erfindungsgemäßen Überlaufvorrichtung an der vorderen Längsseite der Überlaufrinne nicht auf. Ferner ist der Abdeckrost an der vorderen Längsseite der Überlaufrinne auch nicht, insbesondere in eine Nut, eingeschoben. Insbesondere zeichnet sich der erfindungsgemäße Spalt dadurch aus, dass er vorzugsweise nicht bzw. zumindest im Wesentlichen nicht von Teilen des Abdeckrosts unterbrochen wird und sich vorzugsweise wenigstens annähernd entlang der gesamten vorderen Längskante des Abdeckrosts erstreckt. Der Spalt ist vorzugsweise derart ausgebildet, dass zwischen wenigstens 70 %, weiter bevorzugt zwischen wenigstens 80 %, besonders bevorzugt zwischen wenigstens 90 %, insbesondere zwischen wenigstens 95 %, der vorderen Längskante des Abdeckrosts und der vorderen Längsseite der Überlaufvorrichtung ein Spalt ausgebildet ist, so dass über die Überlaufkante strömendes Badewasser weitgehend ungestört in die Überlaufrinne einlaufen, insbesondere entlang der vorderen Längsseite der Überlaufvorrichtung einströmen bzw. nach unten, in Richtung auf einen Boden der Überlaufrinne ablaufen kann. In vertikaler Richtung verläuft der Spalt vorzugsweise annähernd senkrecht. Dadurch, dass der Spalt im Wesentlichen nach oben und unten offen ist, kann über die Überlaufkante strömendes Badewasser frei hindurchlaufen.

Schwerkraftbedingt läuft das Badewasser von durch den Spalt nach unten, also in die Überlaufrinne ein.

Der Spalt kann insbesondere durch einen Abstand der vorderen Längskante des Abdeckrosts zu der Überlaufkante und/oder zu der vorderen Längswand der Überlaufvorrichtung ausgebildet sein, welche aneinander anschließen und gemeinsam die vordere Längsseite der Überlaufvorrichtung ausbilden.

Der Spalt bezieht sich explizit nicht auf eine durch Verschieben des Abdeckrosts auf der Auflageeinrichtung zufällig erzeugbare Lücke, die keine Mindestbreite aufweist, da sie durch die Begrenzungseinrichtung nicht entsprechend eingeschränkt ist.

Die Begrenzungseinrichtung schränkt die Position des Abdeckrosts insbesondere dahingehend ein, dass der Abdeckrost nicht weiter als durch die Begrenzungseinrichtung vorgegeben, also derart dass der Spalt eine Mindestbreite aufweist, in Richtung auf die Längsseite der Überlaufvorrichtung verschiebbar ist.

In einer einfachen Ausgestaltung der Erfindung kann die Begrenzungseinrichtung durch wenigstens zwei Abstandsstücke bzw. Stifte ausgebildet sein, welche zwischen der vorderen Längsseite der Überlaufvorrichtung und der vorderen Längskante des Abdeckrosts festgelegt sind und dadurch eine Mindestbreite des Spalts definiert, wobei die Abstandsstücke in einem Abstand zueinander entlang der vorderen Längskante des Abdeckrosts angeordnet sind. Dabei ist es vorteilhaft, wenn frühestens alle 5 cm, vorzugsweise frühestens alle 10 cm, weiter bevorzugt frühestens alle 20 cm, insbesondere frühestens alle 30 cm, und zumindest alle 100 cm, vorzugsweise zumindest alle 80 cm, weiter bevorzugt zumindest alle 60 cm, insbesondere zumindest alle 40 cm, ein Abstandstück angeordnet ist. Die Abstandsstücke sind in einer Richtung parallel zur vorderen Längskante vorzugsweise möglichst kurz im Vergleich zur Länge der vorderen Längskante des Abdeckrosts bzw. des Beckenrands des Schwimmbeckens, insbesondere kürzer als 5 cm, besonders bevorzugt kürzer als 2 cm. In einer Richtung orthogonal zur vorderen Längskante sind die Abstandsstücke vorzugsweise mindestens 3 mm, weiter vorzugsweise mindestens 4 mm, insbesondere mindestens 5 mm und/oder höchstens 8 mm, weiter vorzugsweise höchstens 7 mm breit. Die Abstandsstücke können einstückig und/oder stoffschlüssig und/oder formschlüssig und/oder kraftschlüssig mit der vorderen Längsseite der Überlaufvorrichtung und/oder der vorderen Längskante des Abdeckrosts ausgebildet sein.

Alternativ oder ergänzend zu der Ausbildung von Abstandsstücken kann auch vorgesehen sein, dass der Abdeckrost an seiner vorderen Längskante in vorzugsweise regelmäßigen Abständen in Richtung auf die vordere Längsseite der Überlaufrinne verlängert ist. In einer Ausgestaltung des Abdeckrosts, bei der der Abdeckrost eine Mehrzahl von Gitterstäben aufweist, die jeweils parallel zueinander und orthogonal zu der vorderen Längskante des Abdeckrosts verlaufen, kann vorgesehen sein, dass vorzugsweise in regelmäßigen Abständen einer der Gitterstäbe nach vorne, d. h. über die vordere Längskante des Abdeckrosts hinaus (wobei die vordere Längskante des Abdeckrosts durch die Gitterstäbe mit normaler Länge gebildet ist), verlängert ist. Vorzugsweise ist jeder fünfte bis zehnte Gitterstab verlängert, so dass ein definierter Spalt zwischen der vorderen Längskante des Abdeckrosts und der Längsseite der Überlaufvorrichtung ausgebildet ist.

Die erfindungsgemäße Überlaufvorrichtung umläuft das Schwimmbecken vorzugsweise vollständig. Es sei darauf hingewiesen, dass sich vorne beziehungsweise vordere/-r/-s stets auf eine zum Schwimmbecken hin weisende Richtung und hinten beziehungsweise hintere/-r/-s stets auf eine vom Schwimmbecken weg weisende Richtung der Überlaufvorrichtung an der jeweiligen Seite des Schwimmbeckens bezieht.

Die vordere Längsseite, die vordere Längswand und die hintere Längswand der Überlaufvorrichtung beziehungsweise der Überlaufrinne, sowie die vordere Längskante und eine hintere Längskante des Abdeckrosts erstrecken sich jeweils entlang des Beckenrands bzw. des Beckenkopfs des Schwimmbeckens beziehungsweise entlang der Überlaufkante der Überlaufvorrichtung an der jeweiligen Seite des Schwimmbeckens.

In einer vorteilhaften Ausgestaltung der Erfindung kann vorgesehen sein, dass der Spalt derart zu der vorderen Längsseite der Überlaufrinne positioniert ist, dass das durch den Spalt einlaufende Badewasser entlang der vorderen Längswand läuft.

Insbesondere sollte die vordere Längswand unterhalb des Spalts so ausgestaltet sein, dass das Badewasser ungehindert mit der Schwerkraft nach unten rinnen bzw. laufen kann und vorzugsweise nicht bzw. wenig spritzt oder tropft, wodurch die Geräusche minimiert werden. Insbesondere ist es vorteilhaft, wenn die vordere Längswand unterhalb des Spalts keinen winkligen Vorsprung aufweist.

Zur Geräuschreduzierung hat es sich als besonders vorteilhaft herausgestellt, wenn das Badewasser ohne jegliche Behinderung von der Überlaufkante bzw. der Handfasse frei über den Spalt zum Abdeckrost in die Schräge der Überlaufrinne abfließen bzw. entlang der vorderen Längswand der Überlaufrinne abfließen kann.

Es hat sich als vorteilhaft erwiesen, dass der Spalt eine Breite von mindestens 3 mm, vorzugsweise mindestens 4 mm, weiter vorzugsweise mindestens 5 mm aufweist und/oder der Spalt eine Breite von höchstens 10 mm, vorzugsweise höchstens 8 mm, weiter vorzugsweise höchstens 7 mm aufweist.

Dadurch wird einerseits genügend Raum für durch den Spalt laufendes Badewasser gelassen, andererseits die Verletzungsgefahr für Badegäste begrenzt.

In einer besonders bevorzugten Ausgestaltung der Erfindung kann vorgesehen sein, dass die vordere Längswand der Überlaufrinne zumindest abschnittsweise gegenüber einer Senkrechten geneigt verläuft, vorzugsweise derart, dass die vordere Längswand mit einem Boden der Überlaufrinne einen stumpfen Winkel ausbildet, und vorzugsweise derart, dass die vordere Längswand gegenüber der Senkrechten mindestens 10° geneigt verläuft.

Dies stellt sicher, dass Badewasser ungehindert mit der Schwerkraft an der Längswand entlang nach unten rinnen bzw. laufen kann und vorzugsweise nicht spritzt oder tropft.

Besonders bevorzugt ist eine Ausführung mit mindestens 12° und/oder höchstens 25° Neigung der vorderen Längswand.

Die vordere Längswand verläuft vorzugsweise nur unterhalb des Abdeckrosts bzw. des Spalts geneigt. Oberhalb des Abdeckrosts bzw. des Spalts, vorzugsweise bereits oberhalb einer Unterseite des Abdeckrosts bzw. auf Höhe des Spalts, verläuft die vordere Längswand vorzugsweise senkrecht. Dadurch wird überlaufendes Badewasser aus dem Schwimmbecken beim Einlaufen in den Spalt möglichst wenig behindert.

Im Falle einer V-förmigen oder U-förmigen Überlaufrinne ist unter einem Boden der Überlaufrinne der tiefste Punkt der Überlaufrinne zu verstehen, wobei der Winkel zwischen der vorderen Längswand und dem Boden der Winkel zwischen der vorderen Längswand und einer Waagerechten ist.

Es kann von Vorteil sein, wenn die Begrenzungseinrichtung eine formschlüssige Verbindung zwischen dem Abdeckrost und der Auflageeinrichtung ausbildet, derart, dass eine Bewegung des Abdeckrosts in Richtung auf die vordere Längsseite der Überlaufvorrichtung begrenzt ist.

Die Ausbildung einer formschlüssigen Verbindung hat sich als besonders vorteilhaft herausgestellt, um eine Bewegung des Abdeckrosts in Richtung auf die vordere Längsseite der Überlaufvorrichtung zu verhindern. Die formschlüssige Verbindung kann dabei auch derart ausgebildet sein, dass lediglich eine Bewegung in Richtung auf die vordere Längsseite der Überlaufvorrichtung durch die Begrenzungseinrichtung begrenzt wird, nicht jedoch eine Bewegung in die entgegengesetzte Richtung und/oder orthogonal in einer waagerechten Ebene hierzu.

Erfindungsgemäß kann vorgesehen sein, dass die Auflageeinrichtung wenigstens ein Auflageprofil aufweist, welches sich wenigstens abschnittsweise mit einem definierten Abstand parallel zu der Überlaufkante erstreckt und wobei der Abdeckrost Halteelemente aufweist, die gemeinsam mit der Auflageeinrichtung die Begrenzungseinrichtung ausbilden.

Bevorzugt ist eine Ausgestaltung, bei der die Halteelemente über eine Unterseite des Abdeckrosts überstehen und/oder eingebuchtet sind, wobei die Halteelemente derart an einer von der Längsseite abgewandten Rückseite des Auflageprofils anliegen und/oder in Vertiefungen des Auflageprofils hineinragen und/oder Erhebungen des Auflageprofils aufnehmen, dass eine Verschiebung des Abdeckrosts in Richtung auf die vordere Längsseite der Überlaufvorrichtung begrenzt ist.

Die Vertiefungen und/oder Erhebungen befinden sich vorzugsweise auf einer Oberseite des Auflageprofils.

Wenn die Halteelemente überstehend ausgebildet sind, kann es sich insbesondere um Haltezapfen bzw. Nasen handeln.

Ferner kann erfindungsgemäß vorgesehen sein, dass die Auflageeinrichtung eine Mehrzahl von Distanzprofilen aufweist, die zwischen der vorderen Längswand der Überlaufrinne und der gegenüberliegenden hinteren Längswand der Überlaufrinne festgelegt sind.

Vorzugsweise weist die Auflageeinrichtung dabei auch ein Auflageprofil nach der vorigen Beschreibung auf, wobei das Auflageprofil an einem, mehreren oder allen Distanzprofilen festgelegt ist.

Die Distanzprofile tragen zu einer stabilen Statik der Überlaufrinne und des Auflageprofils bei.

Die Distanzprofile sind vorzugsweise mit der vorderen Längsseite der Überlaufvorrichtung bzw. der vorderen Längswand der Überlaufrinne und mit der hinteren Längswand der Überlaufrinne stoffschlüssig und/oder formschlüssig und/oder kraftschlüssig festgelegt, insbesondere verschweißt.

Es hat sich als vorteilhaft erweisen, wenn die Distanzprofile eine Aussparung aufweisen, in die ein Abschnitt des Auflageprofils formschlüssig einlegbar ist, wobei das Auflageprofil vorzugsweise an einem, mehreren oder allen Distanzprofilen festgelegt ist.

Die Aussparung kann alternativ und/oder ergänzend auch durch Nasen bzw. Vorsprünge ausgebildet sein.

Weiterhin ist es vorteilhaft, wenn durch die Aussparung in den Distanzprofilen der Abstand der vorderen Längskante des Abdeckrosts zu der dem Schwimmbecken zugewandten vorderen Längsseite der Überlaufrinne definiert ist.

In anderen Worten tragen die Aussparungen in den Distanzprofilen in dieser Ausgestaltung wesentlich zur Ausbildung der Begrenzungseinrichtung bei.

Bevorzugt ist es, wenn mehrere Abdeckrostelemente vorgesehen sind, die zusammensteckbar sind und gemeinsam den Abdeckrost ausbilden.

Die Abdeckrostelemente sind variabel einsetzbar und vereinfachen damit beispielsweise die Herstellung des Abdeckrosts. Außerdem können so größere zusammenhängende Abdeckroste realisiert werden um unerwünschte Lücken in der durch den Abdeckrost bzw. die Abdeckroste definierten Trittfläche zu vermeiden.

Weiterhin ist es bevorzugt, wenn mehrere Auflagestäbe vorgesehen sind, die zusammensteckbar sind und gemeinsam das Auflageprofil ausbilden.

Die Auflagestäbe sind damit variabel einsetzbar.

Die Auflagestäbe bzw. das Auflageprofil ist vorzugsweise aus Metall, insbesondere Edelstahl, ausgebildet.

Es kann vorgesehen sein, dass die Enden der Auflagestäbe Kunststoffelemente aufweisen, die ein Zusammenstecken ermöglichen und/oder die Auflagestäbe aus Kunststoff ausgebildet sind.

In einer bevorzugten Ausgestaltung der Erfindung kann vorgesehen sein, dass der Abdeckrost eine Mehrzahl an Gitterstäben aufweist, die jeweils parallel zueinander und orthogonal zu der vorderen Längskante des Abdeckrosts verlaufen, und wobei jeweils mehrere, eine Mehrzahl oder vorzugsweise alle Gitterstäbe eines der Halteelemente aufweisen, wobei die Halteelemente zur Ausbildung der Begrenzungseinrichtung mit dem Auflageprofil zusammenwirken, und wobei die Halteelemente vorzugsweise als Haltezapfen ausgebildet sind.

Dabei bilden die der vorderen Längsseite zugewandten vorderen Enden der Gitterstäbe die vordere Längskante des Abdeckrosts aus.

Besonders bevorzugt ist es, wenn die Gitterstäbe jeweils zwei Halteelemente aufweisen, die in Längsrichtung des jeweiligen Gitterstabs derart auf Abstand zueinander angeordnet sind, dass zwischen den zwei Halteelementen ein Abschnitt des Auflageprofils einbringbar ist.

In einer Weiterentwicklung der Erfindung kann vorgesehen sein, dass die Position des Abdeckrosts relativ zu der Auflageeinrichtung derart festgelegt ist, dass der Abdeckrost an einer von der vorderen Längsseite der Überlaufvorrichtung abgewandten hinteren Längskante einen zweiten Spalt zu einem planparallel zu der hinteren Längskante verlaufenden Abschnitt der angrenzenden hinteren Längswand der Überlaufrinne von 1 mm bis 4 mm, vorzugsweise 1 mm bis 3 mm, insbesondere 2 mm bis 3 mm aufweist.

Dadurch, dass ein zweiter Spalt zu der angrenzenden hinteren Längswand der Überlaufrinne mit den vorgenannten Maßen vorgesehen ist, wird sichergestellt, dass der Abdeckrost selbst dann, wenn Toleranzen auftreten, in der gewünschten Weise auf die Auflageeinrichtung aufgelegt werden kann.

Erfindungsgemäß kann vorgesehen sein, dass ein hinterer Bereich des Abdeckrosts vorzugsweise auf einem von der hinteren Längswand der Überlaufrinne ausgeformten Absatz aufliegen.

Es hat sich gezeigt, dass der Abdeckrost besonders vorteilhaft positioniert bzw. auf der Auflageeinrichtung aufgelegt werden kann, wenn die hintere Längswand einen ausgeformten Absatz aufweist. Diese Ausgestaltung eignet sich in besonderer Weise in Kombination damit, dass die Auflageeinrichtung ein Auflageprofil aufweist, auf dem ein vorderer Bereich des Abdeckrosts aufliegt.

Wenn der Abdeckrost eine Mehrzahl an Gitterstäben nach der vorhergehenden Beschreibung aufweist, liegen insbesondere hintere Enden der Gitterstäbe auf dem Absatz auf.

In einer Ausgestaltung der Erfindung ist vorgesehen, dass wenigstens eines der Distanzprofile einen L-förmigen oder einen U-förmigen Querschnitt aufweist, wobei das Distanzprofil an einem der vorderen Längsseite der Überlaufvorrichtung zugewandten vorderen Ende eine Ausnehmung aufweist, die von einer Oberseite zu einer Unterseite des Distanzprofils offen ist und die dazu vorgesehen ist, dass über die Überlaufkante strömendes Badewasser hindurchlaufen kann.

Im Falle eines U-förmigen Querschnitts kann es von Vorteil sein, wenn die Öffnung der U-Form nach unten zeigt.

Die Ausnehmung an dem vorderen Ende des Distanzprofils kann vorzugsweise zur vorderen Längsseite der Überlaufvorrichtung hin offen sein, kann dort aber auch einen schmalen Steg aufweisen. Vorzugsweise ist die Ausnehmung so gestaltet, dass das Badewasser möglichst ungehindert hindurchlaufen kann.

Die Ausnehmung ist vorzugsweise durch Lasern hergestellt.

Die Ausnehmung weist vorzugsweise eine Erstreckung in Breitenrichtung des Distanzprofils, d. h. parallel zur Längsseite der Überlaufvorrichtung bzw. der Längsseite der Überlaufrinne auf, so dass sich die Ausnehmung vorzugsweise über wenigstens 50 %, weiter bevorzugt wenigstens 60 %, noch weiter bevorzugt wenigstens 70 % und ganz besonders bevorzugt wenigstens 80 %, insbesondere 90 %, der Breitenrichtung des Distanzprofils erstreckt. Vorzugsweise verbleiben wenigstens 10 % des Distanzprofils in Breitenrichtung ohne Ausnehmung. Dadurch wird sichergestellt, dass der überwiegende Teil des Badewassers ungehindert abströmen kann und trotzdem eine ausreichende Stabilität des Distanzprofils bzw. eine gute Anbindung an die vordere Längsseite der Überlaufvorrichtung gegeben ist.

In einer Ausgestaltung der Erfindung kann auch vorgesehen sein, dass die Ausnehmung durch eine Mehrzahl an kleineren Ausnehmungen ausgebildet ist.

Von Vorteil ist es dabei, wenn das Distanzprofil wenigstens an einem der hinteren Längswand der Überlaufvorrichtung zugewandten hinteres Ende wenigstens eine Öffnung, vorzugsweise eine Mehrzahl von Öffnungen, insbesondere Löcher und/oder Schlitze, aufweist, sodass Badewasser durch die Öffnungen hindurch laufen kann.

Insbesondere sind die Öffnungen von einer Oberseite bis zu einer Unterseite des Distanzprofils offen.

Im Zusammenhang mit einem Distanzprofil mit L-förmigen oder U-förmigen Querschnitt kann erfindungsgemäß wenigstens eine Stange oder eine Halterung, insbesondere eine

Geländerhalterung, vorgesehen sein, wobei die Stange oder die Halterung an einer Aufnahme des Distanzprofils gemäß der vorigen Beschreibung festgelegt ist.

Das Distanzprofil mit L-förmigen oder U-förmigen Querschnitt eignet sich durch gute Statik in besonderer Weise für die sichere Befestigung von Objekten, insbesondere Geländern, wobei ein U-förmiger Querschnitt bevorzugt ist.

In einer vorteilhaften Weiterbildung der Erfindung kann vorgesehen sein, dass wenigstens eines, vorzugsweise alle, der Distanzprofile wenigstens eine Ablaufrinne aufweisen, die dazu vorgesehen ist, wenigstens einen Teil des von dem Abdeckrost und/oder der Auflageeinrichtung ablaufenden Badewassers aufzunehmen, wobei die Ablaufrinne vorzugsweise ein Gefälle zur vorderen Längswand der Überlaufrinne hin aufweist, um das Badewasser in der Ablaufrinne in Richtung der vorderen Längswand abzuleiten.

Insbesondere kann das Badewasser dann entlang der vorderen Längswand in die Überlaufrinne ablaufen. Dadurch, dass das Badewasser somit zumindest weniger spritzt und/oder tropft, werden unerwünschte Geräusche vermieden.

Die Ablaufrinne kann gegebenenfalls auch ein Gefälle zur hinteren Längswand der Überlaufrinne hin aufweisen, insbesondere wenn die hintere Längswand ebenfalls geneigt in Richtung auf den Boden der Überlaufrinne derart verläuft, wie dies bezüglich der vorderen Längswand beschrieben ist, d. h. vorzugsweise derart, dass die hintere Längswand mit dem Boden der Überlaufrinne einen stumpfen Winkel ausbildet.

Weiter alternativ, jedoch nicht bevorzugt, kann auf ein Gefälle auch verzichtet werden, insbesondere wenn die Ablaufrinne eine geeignete Tiefe aufweist und die Ablaufrinne an einem vorderen und/oder hinteren Ende offen ist, so dass das Badewasser auch ohne Gefälle an einem oder an beiden Enden der Ablaufrinne ablaufen kann.

Besonders vorteilhaft ist es, wenn das Distanzprofil bzw. die Distanzprofile jeweils zwei Ablaufrinnen auf einander gegenüberliegenden Seiten des jeweiligen Distanzprofils aufweist bzw. aufweisen.

Es hat sich als vorteilhaft erwiesen, wenn das Distanzprofil durch im Wesentlichen flache Profilelemente ausgebildet ist, wobei wenigstens zwei Profilelemente zur Ausbildung der Ablaufrinne in einem Winkel zueinander angeordnet sind.

Vorzugsweise ist wenigstens eines der Profilelemente senkrecht bzw. wenigstens annähernd senkrecht ausgerichtet. Dadurch zeigt eine schmale Seite bzw. Kante des Profilelements nach oben, sodass sich dort möglichst wenig Badewasser sammeln kann.

Es hat sich ein solcher Winkel zur Ausbildung der Ablaufrinne als besonders geeignet erwiesen, der kleiner als 90° ist.

Von Vorteil ist es, wenn an das senkrecht orientierte Profilelement ein zweites Profilelement anschließt, welches mit einer Unterseite des senkrecht orientierten Profilelements einen spitzen Winkel ausbildet bzw. so angeordnet ist, dass sich eine V-Form ergibt, die im Wesentlichen nach oben geöffnet ist. Die beiden Profilelemente bilden durch diese Anordnung in besonders vorteilhafter Weise eine Ablaufrinne aus.

Die das Distanzprofil ausbildenden Profilelemente können einstückig ausgebildet sein. Die Profilelemente können jedoch auch stoffschlüssig und/oder formschlüssig und/oder kraftschlüssig miteinander verbunden sein.

In einer Ausgestaltung der Erfindung kann auch vorgesehen sein, dass zwei Profilelemente durch ein Verbindungselement miteinander verbunden sind. Die Profilelemente können aus demselben Material, insbesondere aus einem Metall, insbesondere einem Edelstahl, ausgebildet sein. Es kann jedoch auch vorgesehen sein, dass das zweite, vorzugsweise das kleine und gegenüber einer Senkrechten (im Querschnitt betrachtet) in einem spitzen Winkel angeordnete Profilelement aus Kunststoff ausgebildet und vorzugsweise an eine Unterseite eines aus Metall ausgebildeten, vorzugsweise (im Querschnitt) senkrecht orientierten Profilelement angebracht, insbesondere angeklipst, ist. Eine derartige Anordnung kann insbesondere auch noch nachträglich bei bereits montierten Profilelementen bzw. Distanzprofilen erfolgen, insbesondere um diese mit einer Ablaufrinne nachzurüsten.

Insbesondere kann das Distanzprofil durch ein abgekantetes bzw. gebogenes Blech ausgebildet sein, wobei durch die Abkantung bzw. die Biegung die Ablaufrinne ausgebildet ist. Ein solches Distanzprofil aus einem abgekanteten bzw. gebogenen Blech kann unter geringem Aufwand hergestellt werden. Das Distanzprofil kann aber auch durch zusammengeschweißte metallische Profilelemente ausgebildet sein.

In einer Ausgestaltung weist das Distanzprofil einen im Wesentlichen L-förmigen bzw. hakenförmigen Querschnitt auf.

Es hat sich als vorteilhaft herausgestellt, wenn die Ablaufrinne derart ausgebildet ist, dass diese an einem vorderen Ende der Ablaufrinne mit Abstand vor der vorderen Längswand der Überlaufrinne endet, vorzugsweise mit einem Abstand, der zwischen 5 mm und 20 mm beträgt. Dadurch stört die Ablaufrinne das entlang der vorderen Längswand ablaufende Badewasser nicht, gleichwohl wird das aus der Ablaufrinne ausströmende Badewasser so nah an die vordere Längswand herangeführt, dass dieses möglichst geräuscharm von der Ablaufrinne an die vordere Längswand der Überlaufrinne übergeben wird. Vorzugsweise kann die Ablaufrinne auch derart gestaltet sein, dass zwischen der hinteren Längswand der Überlaufrinne und einem hinteren Ende der Ablaufrinne ein entsprechender Spalt verbleibt.

Die vorstehende vorteilhafte Weiterbildung der Erfindung, bei der wenigstens eines, vorzugsweise alle, der Distanzprofile wenigstens eine Ablaufrinne aufweisen, stellt auch eine eigenständige bzw. zweite Erfindung dar. Das Distanzprofil gemäß der zweiten Erfindung kann in Kombination mit der erfindungsgemäßen Überlaufvorrichtung, jedoch insbesondere auch unabhängig von der erfindungsgemäßen Überlaufvorrichtung, ausgebildet bzw. verwendet werden und weist entsprechende Vorteile auf.

Die zweite Erfindung wir durch die nachfolgenden Merkmale konkretisiert:
Distanzprofil für eine Auflageeinrichtung eines Abdeckrosts einer Überlaufrinne, wobei das Distanzprofil wenigstens eine Ablaufrinne aufweist, die dazu vorgesehen ist, wenigstens einen Teil des von dem Abdeckrost und/oder der Auflageeinrichtung ablaufenden Badewassers aufzunehmen, wobei die Ablaufrinne vorzugsweise ein Gefälle zu einer vorderen Längswand der Überlaufrinne hin aufweist, um das Badewasser in der Ablaufrinne in Richtung der vorderen Längswand abzuleiten.

Ein solches Distanzprofil reduziert bei bestimmungsgemäßer Verwendung in vorteilhafter Weise den Geräuschpegel in der Umgebung von Schwimmbecken. Es hat sich insbesondere gezeigt, dass die Ablaufrinne des Distanzprofils Badewasser von dem Abdeckrost und von der Oberseite des Distanzprofils vorteilhaft in Richtung der vorderen Längswand ableitet, entlang welcher das Badewasser dann ungehindert in die Überlaufrinne bzw. in Richtung auf den Boden bzw. die Unterseite der Überlaufrinne ablaufen kann. Dadurch werden Tropf- und Spritzgeräusche wesentlich reduziert.

Alle zuvor genannten Merkmale und Varianten der ersten Erfindung, insbesondere Merkmale und Varianten im Zusammenhang mit den Distanzprofilen, sind auch auf die zweite Erfindung übertragbar. Die Vorteile für die zweite Erfindung ergeben sich aus den bereits beschriebenen Vorteilen analog. Vorzugsweise werden die erste und die zweite Erfindung für ein Schwimmbecken kombiniert um eine optimale Geräuschreduzierung zu erreichen. Insbesondere kann die zweite Erfindung die Wirkung der ersten Erfindung verbessern.

Vorzugsweise wird das Distanzprofil der zweiten Erfindung mit einer derartigen Ausgestaltung der Überlaufvorrichtung bzw. Überlaufrinne kombiniert, dass die vordere Längswand der Überlaufrinne zumindest abschnittsweise gegenüber einer Senkrechten geneigt verläuft, vorzugsweise derart, dass die vordere Längswand mit einem Boden der Überlaufrinne einen stumpfen Winkel ausbildet, und vorzugsweise derart, dass die vordere Längswand gegenüber der Senkrechten mindestens 10° geneigt verläuft.

Die Ablaufrinne des Distanzprofils der zweiten Erfindung kann gegebenenfalls auch ein Gefälle zu einer hinteren Längswand der Überlaufrinne hin aufweisen. Weiter alternativ, jedoch nicht bevorzugt, kann auf ein Gefälle auch verzichtet werden, insbesondere wenn die Ablaufrinne eine geeignete Tiefe aufweist und die Ablaufrinne an einem vorderen und/oder hinteren Ende offen ist, so dass das Badewasser auch ohne Gefälle an einem oder an beiden Enden der Ablaufrinne ablaufen kann.

Es ist insbesondere vorteilhaft, wenn das Distanzprofil der zweiten Erfindung zwei Ablaufrinnen auf einander gegenüberliegenden Seiten des Distanzprofils aufweist.

Zudem hat es sich von Vorteil erwiesen, wenn das Distanzprofil der zweiten Erfindung durch im Wesentlichen flache Profilelemente ausgebildet ist, wobei wenigstens zwei Profilelemente zur Ausbildung einer Ablaufrinne in einem Winkel zueinander angeordnet sind.

Ferner kann es auch von Vorteil sein, wenn das Distanzprofil der zweiten Erfindung einen L-förmigen oder einen U-förmigen Querschnitt aufweist. Dabei ist es vorteilhaft, wenn das Distanzprofil an einem der vorderen Längsseite der Überlaufvorrichtung zugewandten vorderen Ende eine Ausnehmung aufweist, die von einer Oberseite zu einer Unterseite des Distanzprofils offen ist und die dazu vorgesehen ist, dass über die Überlaufkante strömendes Badewasser hindurchlaufen kann.

Die Erfindung betrifft auch ein Abdeckrost für eine erfindungsgemäße Überlaufvorrichtung für ein Schwimmbecken, wobei der Abdeckrost Halteelemente aufweist, wobei die Halteelemente über eine Unterseite des Abdeckrosts nach unten überstehen und vorzugsweise als Haltezapfen ausgebildet sind und/oder die Halteelemente durch eine Einbuchtung ausgebildet sind, wobei die Halteelemente des Abdeckrosts zur Ausbildung der Begrenzungseinrichtung mit dem Auflageprofil der Überlaufvorrichtung zusammenwirken.

Bei der Überlaufvorrichtung handelt es sich insbesondere um eine Überlaufvorrichtung nach der vorhergehenden Beschreibung. Weitere Varianten und die Vorteile für den erfindungsgemäßen Abdeckrost ergeben sich, wenn dieser wie vorgesehen verwendet wird, aus den bereits beschriebenen Varianten und Vorteilen der erfindungsgemäßen Überlaufvorrichtung analog.

Es hat sich als besonders geeignet erwiesen, wenn der Abdeckrost eine Mehrzahl an Gitterstäben aufweist, die jeweils parallel zueinander und orthogonal zu einer vorderen Längskante des Abdeckrosts verlaufen, wobei jeweils mehrere, eine Mehrzahl oder vorzugsweise alle Gitterstäbe die Halteelemente aufweisen.

Die Erfindung betrifft zudem eine Überlaufrinne für eine erfindungsgemäße Überlaufvorrichtung für ein Schwimmbecken, wobei die Überlaufrinne eine Auflageeinrichtung aufweist und die Auflageeinrichtung eine Mehrzahl von Distanzprofilen aufweist, die zwischen einer dem Schwimmbecken zugewandten vorderen Längswand der Überlaufrinne und einer gegenüberliegenden hinteren Längswand der Überlaufrinne festgelegt sind, und wobei die Distanzprofile eine Aussparung aufweisen in die ein Auflageprofil formschlüssig eingelegt ist, wobei sich das Auflageprofil mit einem definierten Abstand parallel zu der vorderen Längswand der Überlaufrinne erstreckt und wobei das Auflageprofil gemeinsam mit Halteelementen eines Abdeckrosts die Begrenzungseinrichtung ausbildet, durch welche der Abdeckrost relativ zu der Auflageeinrichtung festgelegt ist.

Bei der Überlaufvorrichtung handelt es sich insbesondere um eine Überlaufvorrichtung nach der vorhergehenden Beschreibung. Weitere Varianten und die Vorteile für die erfindungsgemäße Überlaufrinne ergeben sich, wenn dieser wie vorgesehen verwendet wird, aus den bereits beschriebenen Varianten und Vorteilen der erfindungsgemäßen Überlaufvorrichtung analog.

Die Erfindung betrifft des Weiteren ein Distanzprofil für eine erfindungsgemäße Überlaufvorrichtung für ein Schwimmbecken, wobei das Distanzprofil zwischen der vorderen Längswand der Überlaufrinne und der gegenüberliegenden hinteren Längswand der Überlaufrinne festlegbar ist, und wobei das Distanzprofil wenigstens eine Ablaufrinne aufweist, die dazu vorgesehen ist, wenigstens einen Teil des von dem Abdeckrost und/oder der Auflageeinrichtung ablaufenden Badewassers aufzunehmen, wobei die Ablaufrinne gegenüber einer Oberseite des Distanzprofils geneigt verläuft derart, dass die Ablaufrinne, wenn das Distanzprofil bestimmungsgemäß zwischen den Längswänden der Überlaufrinne festgelegt ist, ein Gefälle zu der vorderen Längswand der Überlaufrinne hin aufweist, um das Badewasser in der Ablaufrinne in Richtung der vorderen Längswand abzuleiten.

Das Distanzprofil ist vorzugsweise Teil der Auflageeinrichtung der erfindungsgemäßen Überlaufvorrichtung.

Bei der Überlaufvorrichtung handelt es sich insbesondere um eine Überlaufvorrichtung nach der vorhergehenden Beschreibung. Weitere Varianten und die Vorteile für das erfindungsgemäße Distanzprofil ergeben sich, wenn dieses wie vorgesehen verwendet wird, aus den bereits beschriebenen Varianten und Vorteilen der erfindungsgemäßen Überlaufvorrichtung analog.

Vorzugsweise wird das erfindungsgemäße Distanzprofil mit einer derartigen Ausgestaltung der Überlaufvorrichtung bzw. Überlaufrinne kombiniert, dass die vordere Längswand der Überlaufrinne zumindest abschnittsweise gegenüber einer Senkrechten geneigt verläuft, vorzugsweise derart, dass die vordere Längswand mit einem Boden der Überlaufrinne einen stumpfen Winkel ausbildet, und vorzugsweise derart, dass die vordere Längswand gegenüber der Senkrechten mindestens 10° geneigt verläuft.

Die Ablaufrinne des erfindungsgemäßen Distanzprofils kann gegebenenfalls auch ein Gefälle zur hinteren Längswand der Überlaufrinne hin aufweisen, insbesondere wenn die hintere Längswand ebenfalls geneigt in Richtung auf den Boden der Überlaufrinne derart verläuft, wie dies bezüglich der vorderen Längswand beschrieben ist, d. h. vorzugsweise derart, dass die hintere Längswand mit dem Boden der Überlaufrinne einen stumpfen Winkel ausbildet.

Weiter alternativ, jedoch nicht bevorzugt, kann auf ein Gefälle auch verzichtet werden, insbesondere wenn die Ablaufrinne eine geeignete Tiefe aufweist und die Ablaufrinne an einem vorderen und/oder hinteren Ende offen ist, so dass das Badewasser auch ohne Gefälle an einem oder an beiden Enden der Ablaufrinne ablaufen kann.

Es hat sich als vorteilhaft erwiesen, wenn das erfindungsgemäße Distanzprofil zwei Ablaufrinnen auf einander gegenüberliegenden Seiten des Distanzprofils aufweist.

Zudem ist es von Vorteil, wenn das erfindungsgemäße Distanzprofil durch im Wesentlichen flache Profilelemente ausgebildet ist, wobei wenigstens zwei Profilelemente zur Ausbildung einer Ablaufrinne in einem Winkel zueinander angeordnet sind.

Es kann auch von Vorteil sein, wenn das erfindungsgemäße Distanzprofil einen L-förmigen oder einen U-förmigen Querschnitt aufweist. Dabei ist es vorteilhaft, wenn das Distanzprofil an einem der vorderen Längsseite der Überlaufvorrichtung zugewandten vorderen Ende eine Ausnehmung aufweist, die von einer Oberseite zu einer Unterseite des Distanzprofils offen ist und die dazu vorgesehen ist, dass über die Überlaufkante strömendes Badewasser hindurchlaufen kann.

Die Erfindung betrifft ferner ein Schwimmbecken zur Aufnahme von Badewasser, aufweisend eine erfindungsgemäße Überlaufvorrichtung, wobei die Überlaufvorrichtung vorzugsweise vollständig um das Schwimmbecken umläuft.

Bei der Überlaufvorrichtung handelt es sich insbesondere um eine Überlaufvorrichtung nach der vorhergehenden Beschreibung. Weitere Varianten und die Vorteile für das erfindungsgemäße Schwimmbecken ergeben sich aus den bereits beschriebenen Varianten und Vorteilen der erfindungsgemäßen Überlaufvorrichtung analog.

Das erfindungsgemäße Schwimmbecken weist in seiner Umgebung einen in vorteilhafter Weise reduzierten Geräuschpegel auf.

Das erfindungsgemäße Schwimmbecken kann insbesondere aus Metall ausgebildet sein, vorzugsweise aus Edelstahl. Das Schwimmbecken kann aber auch anders ausgebildet, beispielsweise gefliest, sein. Es kann sich bei dem Schwimmbecken auch um ein Folienbecken bzw. ein Becken mit Seitenwänden und Boden aus Kunststoff handeln.

Merkmale, die im Zusammenhang mit einem der Gegenstände der Erfindung, namentlich gegeben durch die erfindungsgemäße Überlaufvorrichtung, das erfindungsgemäße Abdeckrost, die erfindungsgemäße Überlaufrinne, das erfindungsgemäße Distanzprofil, das erfindungsgemäße Schwimmbecken und die zweite Erfindung, beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Nachfolgend werden Ausführungsbeispiele der Erfindung anhand der Zeichnung näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Die Figuren stellen die Erfindung lediglich beispielhaft und stark schematisiert dar.

### Es zeigen:

- Figur 1: einen prinzipmäßigen Querschnitt einer Ausführungsform der erfindungsgemäßen Überlaufvorrichtung für ein Schwimmbecken;
- Figur 2: einen prinzipmäßigen Querschnitt der in Figur 1 gezeigten Ausführungsform der erfindungsgemäßen Überlaufvorrichtung für ein Schwimmbecken ohne den Abdeckrost;
- Figur 3: eine prinzipmäßige Ansicht der in Figuren 1 und 2 gezeigten Ausführungsform der erfindungsgemäßen Überlaufvorrichtung für ein Schwimmbecken von schräg oben;
- Figur 4: eine prinzipmäßige Ansicht der in Figuren 1 bis 3 gezeigten Ausführungsform der erfindungsgemäßen Überlaufvorrichtung für ein Schwimmbecken ohne den Abdeckrost von schräg oben;
- Figur 5: eine prinzipmäßige Seitenansicht einer Ausführungsform eines Distanzprofils der erfindungsgemäßen Überlaufvorrichtung für ein Schwimmbecken;
- Figur 6: eine prinzipmäßige Ansicht der in Figur 5 gezeigten Ausführungsform eines Distanzprofils der erfindungsgemäßen Überlaufvorrichtung für ein Schwimmbecken von schräg oben;
- Figur 7: eine prinzipmäßige Ansicht der in den Figuren 5 und 6 gezeigten Ausführungsform eines Distanzprofils der erfindungsgemäßen Überlaufvorrichtung für ein Schwimmbecken im Querschnitt;
- Figur 8: eine prinzipmäßige Ansicht einer weiteren Ausführungsform eines Distanzprofils der erfindungsgemäßen Überlaufvorrichtung für ein Schwimmbecken im Querschnitt;
- Figur 9: eine prinzipmäßige Ansicht einer weiteren Ausführungsform eines Distanzprofils der erfindungsgemäßen Überlaufvorrichtung für ein Schwimmbecken von schräg vorne;
- Figur 10: eine prinzipmäßige Ansicht einer weiteren Ausführungsform eines Distanzprofils der erfindungsgemäßen Überlaufvorrichtung für ein Schwimmbecken von schräg hinten; und
- Figur 11: eine prinzipmäßige Draufsicht einer weiteren Ausführungsform eines Distanzprofils der erfindungsgemäßen Überlaufvorrichtung für ein Schwimmbecken.

Die Figur 1 zeigt im Querschnitt eine Ausführungsform der erfindungsgemäßen Überlaufvorrichtung 1 für ein nicht näher dargestelltes Schwimmbecken 2. Von dem Schwimmbecken 2 ist prinzipmäßig ein Abschnitt eines Beckenrands 2b gezeigt. Bei dem Schwimmbecken 2 handelt es sich vorzugsweise um ein Schwimmbecken aus Edelstahl, d. h. ein Schwimmbecken, bei dem die Seitenwände und der Boden aus Edelstahl ausgebildet ist. Die erfindungsgemäße Überlaufvorrichtung 1 eignet sich jedoch auch für andere Beckenarten, beispielsweise Fliesenbecken oder Kunststoffbecken. Die Überlaufvorrichtung 1 weist eine Überlaufrinne 3 und ein Abdeckrost 4 auf, wobei die Überlaufrinne 3 eine Auflageeinrichtung 5 aufweist, auf der der Abdeckrost 4 aufliegt und dabei die Überlaufrinne 3 an einer Oberseite wenigstens teilweise abdeckt. Außerdem weist die Überlaufvorrichtung 1 eine Überlaufkante 6 auf, über die Badewasser 7 aus dem Schwimmbecken 2 in die Überlaufrinne 3 einlaufen kann. Die Überlaufrinne 3 weist eine an die Überlaufkante 6 anschließende vordere Längswand 8, die gemeinsam eine vordere Längsseite 9 der Überlaufvorrichtung 1 ausbilden, und eine gegenüberliegende hintere Längswand 10 auf. Erfindungsgemäß ist die Position des Abdeckrosts 4 relativ zu der Auflageeinrichtung 5 durch eine Begrenzungseinrichtung 11 derart eingeschränkt, dass zwischen der vorderen Längsseite 9 der Überlaufvorrichtung 1 und einer der vorderen Längsseite 9 zugewandten vorderen Längskante 12 des Abdeckrosts 4 ein Spalt 13 ausgebildet ist, der sich entlang der vorderen Längskante 12 des Abdeckrosts 4 erstreckt und durch den über die Überlaufkante 6 strömendes Badewasser 7 in die Überlaufrinne 3 einlaufen kann.

Der Spalt 13 ist insbesondere derart zu der vorderen Längsseite 9 der Überlaufrinne 3 positioniert, dass durch den Spalt 13 einlaufendes Badewasser 7 entlang der vorderen Längswand 8 laufen kann.

Der Spalt 13 weist dabei eine Breite 14 von mindestens 3 mm, vorzugsweise mindestens 4 mm, weiter vorzugsweise mindestens 5 mm auf und/oder eine Breite 14 von höchstens 10 mm, vorzugsweise höchstens 8 mm, weiter vorzugsweise höchstens 7 mm auf.

Die Figur 1 zeigt auch, wie die vordere Längswand 8 der Überlaufrinne 3 zumindest abschnittsweise gegenüber einer Senkrechten geneigt verläuft, vorzugsweise derart, dass die vordere Längswand 8 mit einem Boden 15 der Überlaufrinne 3 einen stumpfen Winkel 16 ausbildet, und vorzugsweise derart, dass die vordere Längswand 8 gegenüber der Senkrechten mindestens 10° geneigt verläuft. Durch eine derartige Neigung kann durch den Spalt 13 einlaufendes Badewasser 7 besonders gut entlang der vorderen Längswand 8 laufen, insbesondere unter Vermeidung von Tropfen oder Spritzen. In einem oberen Bereich, insbesondere neben dem Spalt 13 bzw. auf Höhe des Spalts 13, verläuft die vordere Längswand 8 bzw. die vordere Längsseite 9 vorzugsweise senkrecht.

Die Begrenzungseinrichtung 11 bildet vorzugsweise eine formschlüssige Verbindung zwischen dem Abdeckrost 4 und der Auflageeinrichtung 5 aus, derart, dass eine Bewegung des Abdeckrosts 4 in Richtung auf die vordere Längsseite 9 der Überlaufvorrichtung 1 begrenzt ist.

Die Auflageeinrichtung 5 weist wenigstens ein Auflageprofil 17 auf, welches sich wenigstens abschnittsweise mit einem definierten Abstand parallel zu der Überlaufkante 6 erstreckt und wobei der Abdeckrost 4 Halteelemente 18 aufweist, die gemeinsam mit der Auflageeinrichtung 5 die Begrenzungseinrichtung 11 ausbilden.

Die Halteelemente 18 stehen vorzugsweise über eine Unterseite 19 des Abdeckrosts 4 über, wobei die Halteelemente 18 derart an einer von der Längsseite 9 abgewandten Rückseite 20 des Auflageprofils 17 anliegen und/oder in Vertiefungen des Auflageprofils 17 hineinragen, dass eine Verschiebung des Abdeckrosts 4 in Richtung auf die vordere Längsseite 9 der Überlaufvorrichtung 1 begrenzt ist. In der Ausgestaltung nach Figur 1 sind die Halteelemente 18 als überstehende Nasen ausgebildet. In einer alternativen Ausgestaltung können die Halteelemente 18 auch eingebuchtet sein und mit Erhebungen, vorzugsweise auf einer Oberseite 21, des Auflageprofils 17 zusammenwirken, indem die Halteelemente 18 die Erhebungen des Auflageprofils 17 aufnehmen, um eine Verschiebung des Abdeckrosts 4 in Richtung auf die vordere Längsseite 9 der Überlaufvorrichtung 1 zu begrenzen.

Die Auflageeinrichtung 5 weist eine Mehrzahl von Distanzprofilen 22 auf, die zwischen der vorderen Längswand 8 der Überlaufrinne 3 und der gegenüberliegenden hinteren Längswand 10 der Überlaufrinne 3 festgelegt sind. In der Figur 1 ist ein beispielhaftes Distanzprofil 22 gezeigt.

In der Ausführungsform nach Figur 1 weisen die Distanzprofile 22 eine Aussparung 23 auf, in die ein Abschnitt des Auflageprofils 17 formschlüssig einlegbar ist. Dabei ist das Auflageprofil 17 vorzugsweise an einem, mehreren oder allen Distanzprofilen 22 festgelegt. Alternativ und/oder ergänzend zu einer Aussparung 23 können die Distanzprofile 22 auch Nasen und/oder Vorsprünge aufweisen, an denen das Auflageprofil 17 festgelegt ist.

Es können mehrere Abdeckrostelemente 4b vorgesehen sein, die zusammensteckbar sind und gemeinsam den Abdeckrost 4 ausbilden. Insbesondere können dafür Steckelemente 37 an dem Abdeckrost 4 vorgesehen sein.

Es können auch mehrere Auflagestäbe 17b vorgesehen sein, die zusammensteckbar sind und gemeinsam das Auflageprofil 17 ausbilden.

Nach Figur 1 ist die Position des Abdeckrosts 4 relativ zu der Auflageeinrichtung 5 zudem derart festgelegt, dass der Abdeckrost 4 an einer von der vorderen Längsseite 9 der Überlaufvorrichtung 1 abgewandten hinteren Längskante 24 einen zweiten Spalt 25 zu einem planparallel zu der hinteren Längskante 24 verlaufenden, sich auf derselben Höhe befindlichen Abschnitt 26b der angrenzenden hinteren Längswand 10 der Überlaufrinne 3 von 1 mm bis 4 mm, vorzugsweise 1 mm bis 3 mm, insbesondere 2 mm bis 3 mm aufweist.

Ein hinterer (unterer) Bereich des Abdeckrosts 4 liegt vorzugsweise auf einem von der hinteren Längswand 10 der Überlaufrinne 3 ausgeformten Absatz 26 auf.

Wenigstens eines, vorzugsweise alle, der Distanzprofile 22 weisen wenigstens eine Ablaufrinne 27 auf, die dazu vorgesehen ist, wenigstens einen Teil des von dem Abdeckrost 4 oder der Auflageeinrichtung 5 laufenden Badewassers 7 aufzunehmen, wobei die Ablaufrinne 27 vorzugsweise ein Gefälle zur vorderen Längswand 8 der Überlaufrinne 3 hin aufweist, um das Badewasser 7 in der Ablaufrinne 27 in Richtung der vorderen Längswand 8 abzuleiten.

Die Ablaufrinne 27 endet vorzugsweise mit Abstand vor der vorderen Längswand der Überlaufrinne, wobei der Abstand vorzugsweise zwischen 5 mm und 20 mm beträgt.

Die Figur 2 zeigt nochmal die in Figur 1 gezeigte Ausführungsform der erfindungsgemäßen Überlaufvorrichtung 1 im Querschnitt, wobei der Abdeckrost 4 in Figur 2, im Gegensatz zu Figur 1, nicht gezeigt ist.

Die Figur 3 zeigt die in den Figuren 1 und 2 gezeigten Ausführungsform der erfindungsgemäßen Überlaufvorrichtung von schräg oben, wobei ersichtlich ist, dass der Abdeckrost 4 der gezeigten Ausführungsform, welcher durch Abdeckrostelemente 4b ausgebildet sein kann, eine Mehrzahl an Gitterstäben 28 aufweist, die jeweils parallel zueinander und orthogonal zu der vorderen Längskante 12 des Abdeckrosts 4 verlaufen. Dabei weisen jeweils mehrere, eine Mehrzahl oder vorzugsweise alle Gitterstäbe 28 eines der Halteelemente 18 auf, wie in Figur 1 gezeigt, wobei die Halteelemente 18 zur Ausbildung der Begrenzungseinrichtung 11 mit dem Auflageprofil 17 zusammenwirken, und wobei die Halteelemente 18 vorzugsweise als Haltezapfen bzw. Nasen ausgebildet sind.

Die Gitterstäbe 28 weisen jeweils zwei Halteelemente 18 auf, die in Längsrichtung des jeweiligen Gitterstabs 28 derart auf Abstand zueinander angeordnet sind, dass zwischen den zwei Halteelementen 18 ein Abschnitt des Auflageprofils 17 einbringbar ist.

Die Figur 4 zeigt nochmal die in den Figuren 1 bis 3 gezeigte Ausführungsform der erfindungsgemäßen Überlaufvorrichtung 1 von schräg oben, wobei der Abdeckrost 4 in Figur 4 wie in Figur 2, im Gegensatz zu Figur 3 bzw. Figur 1, nicht gezeigt ist. In der Figur 4 sind insbesondere die Auflagestäbe 17b, welche das Auflageprofil 17 ausbilden, erkennbar. Die Enden der vorzugsweise aus Metall ausgebildeten Auflagestäbe 17b weisen vorzugsweise Kunststoffelemente 29 auf, die ein Zusammenstecken ermöglichen. Alternativ können die Auflagestäbe 17b auch aus Kunststoff ausgebildet sein. Ansonsten analog zur vorigen Figurenbeschreibung.

Das Ausführungsbeispiel der erfindungsgemäßen Überlaufvorrichtung 1 nach den Figuren 1 bis 4 dient auch zur Offenbarung eines erfindungsgemäßen Abdeckrosts 4, einer erfindungsgemäßen Überlaufrinne 3, eines erfindungsgemäßen Distanzprofils 22, eines erfindungsgemäßen Schwimmbeckens 2 und der zweiten Erfindung.

Der Abdeckrost 4 weist in einer besonders vorteilhaften Ausführungsform insbesondere Halteelemente 18 auf, wobei die Halteelemente 18 über eine Unterseite 19 des Abdeckrosts 4 nach unten überstehen und vorzugsweise als Haltezapfen bzw. Nasen ausgebildet sind, wobei die Halteelemente 18 des Abdeckrosts 4 zur Ausbildung der Begrenzungseinrichtung 11 mit dem Auflageprofil 17 der Überlaufvorrichtung 1 zusammenwirken.

Dabei weist der Abdeckrost 4 eine Mehrzahl an Gitterstäben 28 auf, die jeweils parallel zueinander und orthogonal zu einer vorderen Längskante 12 des Abdeckrosts 4 verlaufen, wobei jeweils mehrere, eine Mehrzahl oder vorzugsweise alle Gitterstäbe 28 die Halteelemente 18 aufweisen.

Die Überlaufrinne 3 weist in einer besonders vorteilhaften Ausführungsform insbesondere eine Auflageeinrichtung 5 auf. Die Auflageeinrichtung 5 weist eine Mehrzahl von Distanzprofilen 22 auf, die zwischen einer dem Schwimmbecken 2 zugewandten vorderen Längswand 8 der Überlaufrinne 3 und einer gegenüberliegenden hinteren Längswand 10 der Überlaufrinne 3 festgelegt sind, und wobei die Distanzprofile 22 eine Aussparung 23 aufweisen in die ein Auflageprofil 17 formschlüssig eingelegt ist, wobei sich das Auflageprofil 17 mit einem definierten Abstand parallel zu der vorderen Längswand 8 der Überlaufrinne 3 erstreckt und wobei das Auflageprofil 17 gemeinsam mit den Halteelementen 18 eines Abdeckrosts 4 die Begrenzungseinrichtung 11 ausbildet, durch welche der Abdeckrost 4 relativ zu der Auflageeinrichtung 5 festgelegt ist.

Das Distanzprofil 22 ist insbesondere zwischen der zwischen der vorderen Längswand 8 der Überlaufrinne 3 und der gegenüberliegenden hinteren Längswand 10 der Überlaufrinne 3 festgelegt bzw. festlegbar. In einer besonders vorteilhaften Ausführungsform weist das Distanzprofil 22 wenigstens eine Ablaufrinne 27 auf, die dazu vorgesehen ist, wenigstens einen Teil des von dem Abdeckrost 4 und/oder der Auflageeinrichtung 5 ablaufenden Badewassers 7 aufzunehmen. Die Ablaufrinne 27 weist außerdem vorzugsweise ein Gefälle zu einer vorderen Längswand 8 der Überlaufrinne 1 hin auf, um das Badewasser 7 in der Ablaufrinne 27 in Richtung der vorderen Längswand 8 abzuleiten. Dabei weist die Auflageeinrichtung 5 vorzugsweise das Distanzprofil 22 auf.

Das Schwimmbecken 2 zur Aufnahme von Badewasser 7 weist insbesondere eine Überlaufvorrichtung 1 auf, wobei die Überlaufvorrichtung 1 vorzugsweise vollständig um das Schwimmbecken 2 umläuft.

Die Figur 5 zeigt eine besonders vorteilhafte Ausführungsform des Distanzprofils 22 der erfindungsgemäßen Überlaufvorrichtung 1 für ein Schwimmbecken 2 in einer Seitenansicht. Insbesondere weist das Distanzprofil 22 eine Ablaufrinne 27 auf, die bei bestimmungsgemäßer Verwendung dazu vorgesehen ist, wenigstens einen Teil des von dem Abdeckrost 4 und/oder der Auflageeinrichtung 5 ablaufenden Badewassers 7 aufzunehmen. Dabei weist die Ablaufrinne 27 vorzugsweise ein Gefälle zur vorderen Längswand 8 der Überlaufrinne 3 hin auf, um das Badewasser 7 in der Ablaufrinne 27 in Richtung der vorderen Längswand 8 abzuleiten.

Die Figur 6 bzw. die Figur 7 zeigt die in Figur 5 dargestellte Ausführungsform des Distanzprofils 22 der erfindungsgemäßen Überlaufvorrichtung 1 in einer Ansicht von schräg oben bzw. im Querschnitt.

Die Beschreibung der Figuren 6 und 7 folgt der Beschreibung zu Figur 5 analog.

In der Figur 8 ist der Querschnitt einer weitere Ausführungsform des Distanzprofils 22 der erfindungsgemäßen Überlaufvorrichtung 1 für ein Schwimmbecken 2 gezeigt, wobei das Distanzprofil 22 durch im Wesentlichen flache Profilelemente 30 ausgebildet ist. Dabei sind wenigstens zwei Profilelemente 30 zur Ausbildung der Ablaufrinne 27 in einem Winkel zueinander angeordnet.

Die Ausführungsform des Distanzprofils 22 nach Figur 8, die insbesondere einen im Wesentlichen L-förmigen bzw. hakenförmigen Querschnitt aufweist, kann in besonders vorteilhafter Weise durch Abkantung bzw. Biegung eines Blechs realisiert werden, wobei zwei durch die Abkantung definierte Blechabschnitte auf beiden Seiten der dadurch ausgebildeten Kante 31 die Profilelemente 30 ausbilden. Entsprechend kann auch das Distanzprofil 22 nach den Figuren 5 bis 7 hergestellt werden. Das Distanzprofil 22 kann aber auch durch winkliges Zusammenschweißen von wenigstens zwei Blechelementen bzw. Profilelementen 30 ausgebildet sein.

In einer Weiterbildung der in den Figuren 7 und 8 gezeigten Ausführungsformen des Distanzprofils 22 können auch mehrere Abkantungen bzw. Biegungen bzw. Schweißnähte vorgesehen sein. Insbesondere können zwei zueinander spiegelverkehrt, in einem vorzugsweise spitzen Winkel, angeordnete Elemente nach den Figuren 7 und 8 ein Distanzprofil 22 mit zwei Ablaufrinnen 27 an gegenüberliegenden Seiten des Distanzprofils 22 ausbilden.

Die Ausführungsbeispiele nach den Figuren 5 bis 7 und der Figur 8 dienen auch zur Offenbarung eines erfindungsgemäßen Distanzprofils und der zweiten Erfindung.

Die Figur 9 zeigt eine Ansicht einer weiteren Ausführungsform eines Distanzprofils 22 der erfindungsgemäßen Überlaufvorrichtung 1 für ein Schwimmbecken 2 von schräg vorne, wobei das Distanzprofil 22 einen L-förmigen oder einen U-förmigen Querschnitt aufweist, wobei das Distanzprofil 22 an einem der vorderen Längsseite 9 der Überlaufvorrichtung 1 zugewandten vorderen Ende 32 eine Ausnehmung 33 aufweist, die von einer Oberseite zu einer Unterseite des Distanzprofils 22 offen ist und die bei bestimmungsgemäßer Verwendung dazu vorgesehen ist, dass über die Überlaufkante 6 strömendes Badewasser 7 hindurchlaufen kann. Dabei zeigt die Öffnung der U-Form des Distanzprofils 22 vorzugsweise nach unten.

Die Figur 10 zeigt eine weitere Ausführungsform eines Distanzprofils 22 der erfindungsgemäßen Überlaufvorrichtung 1 für ein Schwimmbecken 2 von schräg hinten. Insbesondere am vorderen Ende 32 ist das Distanzprofil 22 analog zu der in Figur 9 gezeigten Ausführungsform ausgestaltet, sodass die Figur 10 in diesem Teil die Figur 9 ergänzt und sodass die Beschreibung der Figur 10 analog zu der Figur 9 erfolgt. Zusätzlich dazu, aber auch unabhängig von der Ausgestaltung des vorderen Endes 32, kann das Distanzprofil 22 wenigstens an einem der hinteren Längswand 10 der Überlaufvorrichtung 1 zugewandten hinteren Ende 34 wenigstens eine Öffnung 35, vorzugsweise eine Mehrzahl von Öffnungen 35, insbesondere Löcher und/oder Schlitze, aufweisen, sodass Badewasser 7 durch die Öffnungen 35 hindurch laufen kann.

Die Figur 11 zeigt eine weitere Ausführungsform eines Distanzprofils 22 der erfindungsgemäßen Überlaufvorrichtung 1 für ein Schwimmbecken 2 von oben. Insbesondere am vorderen Ende 32 ist das Distanzprofil 22 analog zu der in den Figuren 9 und 10 gezeigten Ausführungsform ausgestaltet, sodass die Figur 11 in diesem Teil die Figuren 9 und 10 ergänzt und sodass die Beschreibung der Figur 11 analog zu der Figur 9 erfolgt. Zusätzlich dazu, aber auch unabhängig von der Ausgestaltung des vorderen Endes 32 bzw. des hinteren Endes 34, kann wenigstens eine Stange oder eine Halterung, insbesondere eine Geländerhalterung, vorgesehen sein, die in Figur 9 nicht gezeigt ist, wobei die Stange oder die Halterung an einer Aufnahme 36 des zuvor beschriebenen Distanzprofils 22 festgelegt ist. Die Aufnahme 36 kann an einer beliebigen Stelle auf dem Distanzprofil 22 angeordnet sein, vorzugsweise jedoch im Bereich des hinteren Endes 34.

Es sei darauf hingewiesen, dass die Figuren 9 bis 11 jeweils nur einen Bereich am vorderen Ende 32 und am hinteren Ende 34 des Distanzprofils 22 zeigen und die Abbildungen des Distanzprofils 22 jeweils eine entsprechende Unterbrechung aufweisen. Das Distanzprofil 22 kann eine beliebige Länge aufweisen, wobei die Länge des Distanzprofils 22 für eine erfindungsgemäße Verwendung vorzugsweise auf die Breite der Überlaufrinne 3 der Überlaufvorrichtung 1 abgestimmt ist.

Die Merkmale der verschiedenen Ausführungsformen der beschriebenen Distanzprofile können, insofern dies technisch nicht ausgeschlossen ist, beliebig miteinander kombiniert werden. Entsprechend wird hinsichtlich der Ausführungsformen nach den Figuren 9 bis 11 auf die vorstehend beschriebenen Ausführungsformen der anderen Distanzprofile 22 verwiesen.

Insbesondere sei darauf hingewiesen, dass in den Figuren 9 bis 11 die Aussparung 23, die zur Aufnahme des Auflageprofils 17 dient, nicht gezeigt ist. Gleichwohl ist eine derartige Aussparung 23, so wie dies anhand der Figuren 1 bis 8 beschrieben wurde, vorzugsweise vorgesehen.

Die Teile der Überlaufvorrichtung 1, insbesondere die Überlaufrinne 3 und die Überlaufkante 6 sowie auch die Distanzprofile 22 und das Auflageprofil 17, sind vorzugsweise aus Edelstahl ausgebildet.

### Bezugszeichenliste:

- 1: Überlaufvorrichtung
- 2: Schwimmbecken
- 2b: Beckenrand
- 3: Überlaufrinne
- 4: Abdeckrost
- 4b: Abdeckrostelement
- 5: Auflageeinrichtung
- 6: Überlaufkante
- 7: Badewasser
- 8: vordere Längswand (der Überlaufrinne 1)
- 9: vordere Längsseite (der Überlaufrinne 1)
- 10: hintere Längswand (der Überlaufrinne 1)
- 11: Begrenzungseinrichtung
- 12: vordere Längskante (des Abdeckrosts 4)
- 13: Spalt
- 14: Breite (des Spalts 13)
- 15: Boden (der Überlaufrinne 3)
- 16: Stumpfer Winkel
- 17: Auflageprofil
- 17b: Auflagestab
- 18: Halteelemente
- 19: Unterseite (des Abdeckrosts 4)
- 20: Rückseite (des Auflageprofils 17)
- 21: Oberseite (des Auflageprofils 17)
- 22: Distanzprofil
- 23: Aussparung (des Distanzprofils 22)
- 24: hintere Längskante (des Abdeckrosts 4)
- 25: zweiter Spalt
- 26: Absatz
- 27: Ablaufrinne
- 28: Gitterstäbe
- 29: Kunststoffelemente
- 30: Profilelement
- 31: Kante
- 32: vorderes Ende (des Distanzprofils 22)
- 33: Ausnehmung
- 34: hinteres Ende (des Distanzprofils 22)
- 35: Öffnung
- 36: Aufnahme
- 37: Steckelement

## Patentansprüche

1. Überlaufvorrichtung (1) für ein Schwimmbecken (2) mit einer Überlaufrinne (3) und einem Abdeckrost (4), wobei die Überlaufrinne (3) eine Auflageeinrichtung (5) aufweist, auf der der Abdeckrost (4) aufliegt und dabei die Überlaufrinne (3) an einer Oberseite wenigstens teilweise abdeckt, und mit einer Überlaufkante (6), über die Badewasser (7) aus dem Schwimmbecken (2) in die Überlaufrinne (3) einlaufen kann, und wobei die Überlaufrinne (3) eine an die Überlaufkante (6) anschließende vordere Längswand (8), die gemeinsam eine vordere Längsseite (9) der Überlaufvorrichtung (1) ausbilden, und eine gegenüberliegende hintere Längswand (10) aufweist,
**dadurch gekennzeichnet, dass**
die Position des Abdeckrosts (4) relativ zu der Auflageeinrichtung (5) durch eine Begrenzungseinrichtung (11) derart eingeschränkt ist, dass zwischen der vorderen Längsseite (9) der Überlaufvorrichtung (1) und einer der vorderen Längsseite (9) zugewandten vorderen Längskante (12) des Abdeckrosts (4) ein Spalt (13) ausgebildet ist, der sich entlang der vorderen Längskante (12) des Abdeckrosts (4) erstreckt und durch den über die Überlaufkante (6) strömendes Badewasser (7) in die Überlaufrinne (3) einlaufen kann.

2. Überlaufvorrichtung nach Anspruch 1,
**dadurch gekennzeichnet, dass**
der Spalt (13) derart zu der vorderen Längsseite (9) der Überlaufrinne (3) positioniert ist, dass das durch den Spalt (13) einlaufende Badewasser (7) entlang der vorderen Längswand (8) läuft.

3. Überlaufvorrichtung nach Anspruch 1 oder 2,
**dadurch gekennzeichnet, dass**
die vordere Längswand (8) der Überlaufrinne (3) zumindest abschnittsweise gegenüber einer Senkrechten geneigt verläuft, vorzugsweise derart, dass die vordere Längswand (8) mit einem Boden (15) der Überlaufrinne (3) einen stumpfen Winkel (16) ausbildet, und vorzugsweise derart, dass die vordere Längswand (8) gegenüber der Senkrechten mindestens 10° geneigt verläuft.

4. Überlaufvorrichtung nach Anspruch 1 bis 3,
**dadurch gekennzeichnet, dass**
die Begrenzungseinrichtung (11) eine formschlüssige Verbindung zwischen dem Abdeckrost (4) und der Auflageeinrichtung (5) ausbildet, derart, dass eine Bewegung des Abdeckrosts (4) in Richtung auf die vordere Längsseite (9) der Überlaufvorrichtung (1) begrenzt ist.

5. Überlaufvorrichtung nach einem der Ansprüche 1 bis 4,
**dadurch gekennzeichnet, dass**
die Auflageeinrichtung (5) wenigstens ein Auflageprofil (17) aufweist, welches sich wenigstens abschnittsweise mit einem definierten Abstand parallel zu der Überlaufkante (6) erstreckt und wobei der Abdeckrost (4) Halteelemente (18) aufweist, die gemeinsam mit der Auflageeinrichtung (5) die Begrenzungseinrichtung (11) ausbilden.

6. Überlaufvorrichtung nach einem der Ansprüche 1 bis 5,
**dadurch gekennzeichnet, dass**
die Auflageeinrichtung (5) eine Mehrzahl von Distanzprofilen (22) aufweist, die zwischen der vorderen Längswand (8) der Überlaufrinne (3) und der gegenüberliegenden hinteren Längswand (10) der Überlaufrinne (3) festgelegt sind.

7. Überlaufvorrichtung nach Anspruch 6,
**dadurch gekennzeichnet, dass**
die Distanzprofile (22) eine Aussparung (23) aufweisen, in die ein Abschnitt des Auflageprofils (17) formschlüssig einlegbar ist, wobei das Auflageprofil (17) vorzugsweise an einem, mehreren oder allen Distanzprofilen (22) festgelegt ist.

8. Überlaufvorrichtung nach einem der Ansprüche 5 bis 7,
**dadurch gekennzeichnet, dass**
der Abdeckrost (4) eine Mehrzahl an Gitterstäben (28) aufweist, die jeweils parallel zueinander und orthogonal zu der vorderen Längskante (12) des Abdeckrosts (4) verlaufen, und wobei jeweils mehrere, eine Mehrzahl oder vorzugsweise alle Gitterstäbe (28) eines der Halteelemente (18) aufweisen, wobei die Halteelemente (18) zur Ausbildung der Begrenzungseinrichtung (11) mit dem Auflageprofil (17) zusammenwirken, und wobei die Halteelemente (18) vorzugsweise als Haltezapfen ausgebildet sind, wobei vorzugsweise die Gitterstäbe (28) jeweils zwei Halteelemente (18) aufweisen, die in Längsrichtung des jeweiligen Gitterstabs (28) derart auf Abstand zueinander angeordnet sind, dass zwischen den zwei Halteelementen (18) ein Abschnitt des Auflageprofils (17) einbringbar ist.

9. Überlaufvorrichtung nach einem der Ansprüche 1 bis 8,
**dadurch gekennzeichnet, dass**
die Position des Abdeckrosts (4) relativ zu der Auflageeinrichtung (5) derart festgelegt ist, dass der Abdeckrost (4) an einer von der vorderen Längsseite (9) der Überlaufvorrichtung (1) abgewandten hinteren Längskante (24) einen zweiten Spalt (25) zu einem planparallel zu der hinteren Längskante (24) verlaufenden Abschnitt (26b) der angrenzenden hinteren Längswand (10) der Überlaufrinne (3) von 1 mm bis 4 mm, vorzugsweise 1 mm bis 3 mm, insbesondere 2 mm bis 3 mm aufweist.

10. Überlaufvorrichtung nach einem der Ansprüche 6 bis 9,
**dadurch gekennzeichnet, dass**
wenigstens eines der Distanzprofile (22) einen L-förmigen oder einen U-förmigen Querschnitt aufweist, wobei das Distanzprofil (22) an einem der vorderen Längsseite (9) der Überlaufvorrichtung (1) zugewandten vorderen Ende (32) eine Ausnehmung (33) aufweist, die von einer Oberseite zu einer Unterseite des Distanzprofils (22) offen ist und die dazu vorgesehen ist, dass über die Überlaufkante (6) strömendes Badewasser (7) hindurchlaufen kann.

11. Überlaufvorrichtung nach einem der Ansprüche 6 bis 10,
**dadurch gekennzeichnet, dass**
wenigstens eines, vorzugsweise alle, der Distanzprofile (22) wenigstens eine Ablaufrinne (27) aufweisen, die dazu vorgesehen ist, wenigstens einen Teil des von dem Abdeckrost (4) und/oder der Auflageeinrichtung (5) ablaufenden Badewassers (7) aufzunehmen, wobei die Ablaufrinne (27) vorzugsweise ein Gefälle zur vorderen Längswand (8) der Überlaufrinne (3) hin aufweist, um das Badewasser (7) in der Ablaufrinne (27) in Richtung der vorderen Längswand (8) abzuleiten, wobei vorzugsweise das Distanzprofil (22) durch im Wesentlichen flache Profilelemente (30) ausgebildet ist, wobei wenigstens zwei Profilelemente (30) zur Ausbildung der Ablaufrinne (27) in einem Winkel zueinander angeordnet sind.

12. Abdeckrost (4) für eine Überlaufvorrichtung (1) für ein Schwimmbecken (2) nach einem der Ansprüche 5 bis 11, wobei der Abdeckrost (4) Halteelemente (18) aufweist, wobei die Halteelemente (18) über eine Unterseite (19) des Abdeckrosts (4) nach unten überstehen und vorzugsweise als Haltezapfen ausgebildet sind und/oder die Halteelemente (18) durch eine Einbuchtung ausgebildet sind, wobei die Halteelemente (18) des Abdeckrosts (4) zur Ausbildung der Begrenzungseinrichtung (11) mit dem Auflageprofil (17) der Überlaufvorrichtung (1) zusammenwirken.

13. Überlaufrinne (3) für eine Überlaufvorrichtung (1) für ein Schwimmbecken (2) nach einem der Ansprüche 1 bis 11, wobei die Überlaufrinne (3) eine Auflageeinrichtung (5) aufweist und die Auflageeinrichtung (5) eine Mehrzahl von Distanzprofilen (22) aufweist, die zwischen einer dem Schwimmbecken (2) zugewandten vorderen Längswand (8) der Überlaufrinne (3) und einer gegenüberliegenden hinteren Längswand (10) der Überlaufrinne (3) festgelegt sind, und wobei die Distanzprofile (22) eine Aussparung (23) aufweisen in die ein Auflageprofil (17) formschlüssig eingelegt ist, wobei sich das Auflageprofil (17) mit einem definierten Abstand parallel zu der vorderen Längswand (8) der Überlaufrinne (3) erstreckt und wobei das Auflageprofil (17) gemeinsam mit Halteelementen (18) eines Abdeckrosts (4) die Begrenzungseinrichtung (11) ausbildet, durch welche der Abdeckrost (4) relativ zu der Auflageeinrichtung (5) festgelegt ist.

14. Distanzprofil (22) für eine Überlaufvorrichtung (1) für ein Schwimmbecken (2) nach einem der Ansprüche 1 bis 11, wobei das Distanzprofil (22) zwischen der vorderen Längswand (8) der Überlaufrinne (3) und der gegenüberliegenden hinteren Längswand (10) der Überlaufrinne (3) festlegbar ist, und wobei das Distanzprofil (22) wenigstens eine Ablaufrinne (27) aufweist, die dazu vorgesehen ist, wenigstens einen Teil des von dem Abdeckrost (4) und/oder der Auflageeinrichtung (5) ablaufenden Badewassers (7) aufzunehmen, wobei die Ablaufrinne (27) gegenüber einer Oberseite des Distanzprofils (22) geneigt verläuft derart, dass die Ablaufrinne (27), wenn das Distanzprofil (22) bestimmungsgemäß zwischen den Längswänden (8,10) der Überlaufrinne (3) festgelegt ist, ein Gefälle zu der vorderen Längswand (8) der Überlaufrinne (1) hin aufweist, um das Badewasser (7) in der Ablaufrinne (27) in Richtung der vorderen Längswand (8) abzuleiten.

15. Schwimmbecken (2) zur Aufnahme von Badewasser (7), aufweisend eine Überlaufvorrichtung (1) nach einem der Ansprüche 1 bis 11, wobei die Überlaufvorrichtung (1) vorzugsweise vollständig um das Schwimmbecken (2) umläuft.
